# EUROPÄISCHE PATENTSCHRIFT

(11) **EP 1 669 531 B1**
(45) Veröffentlichungstag und Bekanntmachung des Hinweises auf die Patenterteilung: **11.01.2017**
(21) Anmeldenummer: 05110311.7
(22) Anmeldetag: 03.11.2005
(51) Int. Cl.: E05D 15/52

(54) **Drehfenster**
Pivoting window
Fenêtre pivotante

(30) Priorität: 03.12.2004 DE 102004058352
(43) Veröffentlichungstag der Anmeldung: 14.06.2006
(73) Patentinhaber: Aug. Winkhaus GmbH & Co. KG, 48291 Telgte (DE)
(72) Erfinder: Artmeier, Ulrich, 48157, Münster (DE); Bernsmann, Wolfgang, 48291, Telgte (DE); Gerling, Klaus-Dieter, 48351, Everswinkel (DE); Homann, Frank, 48565, Steinfurt (DE); Löschenkohl, Nils, 48147, Münster (DE); Rüter, Christian, 48291, Telgte (DE)

(56) Entgegenhaltungen:
- EP-A- 0 403 774
- EP-A2- 0 679 789
- DE-A1- 2 751 681
- DE-A1- 19 601 223
- DE-U1- 9 017 599
- US-A- 4 679 352

## Beschreibung

Die Erfindung betrifft ein Fenster mit einem gegen einen Rahmen schwenkbaren Flügel, mit einem Treibstangenbeschlag zur Verriegelung des Flügels in dem Rahmen, mit zwei den Flügel abstützenden Drehlagern, wobei eines der Drehlager an einem oberen horizontalen Holm des Flügels angeordnet ist und die Drehlager jeweils ein rahmenseitiges Beschlagteil und ein flügelseitiges Beschlagteil und zwei, die Beschlagteile verbindende Lenkhebel aufweisen, wobei der obere horizontale Holm des Flügels über ein vom oberen Drehlager entfernt angeordnetes Klapplager mit einer horizontalen Lagerachse an dem Rahmen angelenkt ist und das obere Drehlager ebenfalls ein Klapplager mit einer horizontalen Achse aufweist.

Ein als Dreh Klappfenster ausgebildetes Fenster ist beispielsweise aus der US 4,679,352 A bekannt. Bei diesem Fenster ist eine Buchse an einem Rahmen montiert. In diese Buchse lässt sich ein am Flügel montierter Drehstab einführen. Hierdurch kann der Flügel um die Achse des Drehstabes geklappt werden.

Ein als Dreh-Kippfenster ausgebildetes Fenster ist beispielsweise aus der DE 38 29 053 C2 bekannt. Die Beschlagteile des Drehlagers weisen jeweils ein Langloch zur verschieblichen Führung einer Lagerung eines der Lenkhebel auf. Die Lenkhebel sind über eine Lagerung miteinander verbunden. Weiterhin weisen beide Lenkhebel auf Abwinklungen angeordnete Aussparungen auf, mit denen sie in einer Schließstellung, in der der Flügel im Rahmen liegt, ineinander greifen. Weiterhin hat das Drehfenster in einer von dem unteren Drehlager entfernten Position ein Kipplager mit einem kegelförmigen Lagerbolzen.

Aus der EP 0679 789 B1 ist ein Drehbeschlag für ein Fenster bekannt geworden, bei dem einer der Lenkhebel der Drehlager ein Langloch für die verschiebliche Lagerung des anderen Lenkhebels aufweist. Weiterhin weisen die rahmenseitigen Beschlagteile ebenfalls Langlöcher zur verschieblichen Aufnahme von Lagerbolzen einer der Lenkhebel auf.

Die bekannten Fenster haben den Vorteil, dass sich die Drehlager verdeckt in dem Flügel anordnen lassen und daher die Bauteile des Treibstangenbeschlages bei geschlossenem Fenster von außen nicht sichtbar sind. Nachteilig bei den bekannten Fenstern ist, dass ein Klappen des Flügels um eine obere horizontale Achse nicht möglich ist.

Die DE 27 51 681 A1 offenbart eine Ausstellvorrichtung für einen Kipp-Schwenkflügel von Fenstern, bei dem der Flügel in Kippstellung von einem Ausstellarm gehalten ist. Zwei Kipplager verbinden einen Flügelüberschlag mit dem Rahmen und sind in jeder Lage des Flügels sichtbar.

Die DE 90 17 599 U1 offenbart einen verdreht in einem Falz angeordneten Beschlag für Schwenklager. Der Beschlag hat zwei Lenkhebel zur Führung des Rahmens. Alternativ kann auch ein Ausstellarm eines Kippfensters von den Lenkern geführt werden.

Aus der WO 94/15053 A ist ein Fenster bekannt geworden, bei dem der Flügel ausschließlich über individuell ausklinkbare Befestigungsmitteln am Rahmen lösbar gelagert ist. Bei den Befestigungsmittel handelt es sich um kugelgelenkartige Gelenkvorrichtungen, welche die Ecken des Flügels mit dem Rahmen verbinden. Durch Lösen des Formschlusses der unteren beiden Befestigungsmittel lässt sich der Flügel um eine von den oberen Befestigungsmitteln gebildete, horizontale Achse wegklappen. Nachteilig bei diesem Fenster ist jedoch, dass die Befestigungsmittel von außen sichtbar sind.

Der Erfindung liegt das Problem zugrunde, ein Fenster der eingangs genannten Art so weiterzubilden, dass dessen Flügel sowohl um eine vertikale Achse drehbar als auch um eine obere horizontale Achse klappbar ist und dass die Beschlagteile bei geschlossenem Fenster verdeckt sind.

Dieses Problem wird erfindungsgemäß dadurch gelöst, dass das untere Drehlager einen Ausstellarm zur Abstützung des Flügels in einer um die horizontale Lagerachse der Klapplager weggeklappten Lage aufweist, dass das Klapplager ein Stützelement mit einem Abstützbock aufweist und dass der Abstützbock eine in Drehrichtung des Flügels aufweisende Rampe hat und dass ein mit dem Flügel verbundener Bolzen in Schließstellung und in Klappstellung auf der Rampe aufliegt, dass ein zweites Stützelement (14) unterhalb des oberen Drehlagers (7) angeordnet ist und dass das zweite Stützelement eine Stange hat und dass die Stange sich mit ihren Enden an einem flügelseitigen Beschlagteil und einem an dem Rahmen angeordneten Abstützbock abstützt.

Durch diese Gestaltung lässt sich der Flügel von dem unteren horizontalen Holm wegklappen. In diesem weggeklappten Zustand wird der Flügel zudem von dem Abstützarm abgestützt und kann daher nicht in den Rahmen fallen. Weiterhin können sämtliche Bauteile des Treibstangenbeschlages in einer Falzluft zwischen Rahmen und Flügel angeordnet werden und sind damit im geschlossenen Zustand des erfindungsgemäßen Fensters verdeckt. Im einfachsten Fall erfordert das obere Drehlager für die Ermöglichung der Bewegung des Flügels in die Klappstellung ein ausreichend großes Lagerspiel. Selbstverständlich kann es sich bei dem Fenster auch um eine Fenstertür oder dergleichen handeln. Das erfindungsgemäße Fenster weist eine besonders hohe Stabilität auf, weil das Klapplager ein Stützelement mit einem Abstützbock aufweist und weil der Abstützbock eine in Drehrichtung des Flügels aufweisende Rampe hat und weil ein mit dem Flügel verbundener Bolzen in Schließstellung und in Klappstellung auf der Rampe aufliegt. Durch diese Gestaltung wird das Gewicht des Flügels in Klappstellung und in Schließstellung von dem Abstützbock abgestützt. Zur weiteren Erhöhung der Stabilität des erfindungsgemäßen Fensters trägt es bei, dass ein zweites Stützelement unterhalb des oberen Drehlagers angeordnet ist. Diese Gestaltung ermöglicht den Einsatz von besonders großen und damit auch schweren Flügeln. Das zweite Stützelement weist eine besonders hohe Stabilität auf und vermag das Gewicht des Flügels auch in Drehstellung abzustützen, weil das zweite Stützelement eine Stange hat und wenn die Stange sich mit ihren Enden an einem flügelseitigen Beschlagteil und einem an dem Rahmen angeordneten Abstützbock abstützt.

Die Führung des Ausstellarms erfordert gemäß einer vorteilhaften Weiterbildung der Erfindung einen besonders geringen baulichen Aufwand, wenn ein Ende des Ausstellarms auf einem der Lenkhebel des unteren Drehlagers gelagert und an dem zweiten Lenkhebel des unteren Drehlagers angelenkt ist und wenn das zweite Ende des Ausstellarms an dem flügelseitigen Beschlagteil angelenkt ist.

Eine Steuerung der Drehbeweglichkeit des Flügels in Abhängigkeit von einer Stellung einer Treibstange des Treibstangenbeschlages erfordert gemäß einer anderen vorteilhaften Weiterbildung der Erfindung einen besonders geringen Aufwand, wenn der Treibstangenbeschlag Koppelmittel zur wahlweisen Verbindung oder Lösung der Verbindung des Ausstellarms mit dem flügelseitigen Beschlagteil hat. Damit lässt sich der Flügel nur dann in die Drehstellung oder die Klappstellung bewegen, wenn die Verbindung des Ausstellarms mit dem flügelseitigen Beschlagteil erzeugt oder gelöst ist.

Die Koppelmittel gestalten sich konstruktiv besonders einfach, wenn die Koppelmittel einen auf einer Treibstange des Treibstangenbeschlages angeordneten Schließzapfen und der Ausstellarm eine Aufnahme für den in einer vorgesehenen Stellung befindlichen Schließzapfen haben.

Die verdeckte Anordnung der Beschlagteile des Treibstangenbeschlages erfordert gemäß einer anderen vorteilhaften Weiterbildung der Erfindung einen besonders geringen baulichen Aufwand, wenn die Bauteile des Treibstangenbeschlages, der Drehlager und der Klapplager unterhalb eines Überschlags des Rahmens angeordnet sind.

Für eine komfortable Belüftung des das erfindungsgemäße Fenster aufweisenden Raums und für einen gleichzeitigen Schutz vor Regen ist es vorteilhaft, wenn der Flügel nach außen aufklappt. Zum Bewegen des Flügels in die nach außen weisende Klappstellung ist es besonders vorteilhaft, wenn der Überschlag des Rahmens an der Innenseite des Fensters angeordnet ist. Diese Gestaltung ist besonders vorteilhaft bei als Fenstertüren, wie beispielsweise Balkontüren, ausgebildeten Fenstern, da hierdurch auch der Flügel in die Drehstellung nach außen hin bewegt wird.

Die Erfindung lässt zahlreiche Ausführungsformen zu. Zur weiteren Verdeutlichung ihres Grundprinzips ist eine davon in der Zeichnung dargestellt und wird nachfolgend beschrieben. Diese zeigt in
- Fig. 1: schematisch ein erfindungsgemäßes Fenster mit einem Treibstangenbeschlag in einer geschlossenen Stellung,
- Fig. 2: das erfindungsgemäße Fenster aus Figur 1 in einer Drehstellung,
- Fig. 3: das in Drehstellung befindliche Fenster aus Figur 2 im Bereich eines unteren Drehlagers,
- Fig. 4: das in Drehstellung befindliche Fenster aus Figur 2 im Bereich eines oberen Drehlagers,
- Fig. 5: schematisch das erfindungsgemäße Fenster in einer Klappstellung,
- Fig. 6: das in Klappstellung befindliche Fenster aus Figur 5 im Bereich des unteren Drehlagers,
- Fig. 7: das in Klappstellung befindliche Fenster aus Figur 5 im Bereich des oberen Drehlagers.

Figur 1 zeigt schematisch ein Fenster mit einem in einem Rahmen 1 verriegelbaren Flügel 2 und mit einem Treibstangenbeschlag 3. Zur Verdeutlichung der Zeichnung sind der Rahmen 1 und der Flügel 2 strichpunktiert angedeutet. Der Treibstangenbeschlag 3 weist eine von einer Handhabe 4 antreibbare Treibstange 5 zum Antrieb von Schließeinrichtungen 6 zur Verriegelung des Flügels 2 mit dem Rahmen 1 auf. Weiterhin hat der Treibstangenbeschlag 3 ein oberes Drehlager 7 und ein unteres Drehlager 8, welche einen oberen horizontalen Holm 9 und einen unteren horizontalen Holm 10 des Flügels 2 an dem Rahmen 1 anlenken. Die Handhabe 4 ist an dem unteren horizontalen Holm 10 des Flügels 2 angeordnet. Von dem oberen Drehlager 7 entfernt hat der obere horizontale Holm 9 ein Klapplager 11 mit einer horizontalen Achse. Das obere Drehlager 7 weist ebenfalls ein Klapplager 12 mit einer horizontalen Achse auf. Damit lässt sich der Flügel 2 gegenüber dem Rahmen 1 um die obere horizontale Achse klappen und um eine Verbindung der vertikal übereinander angeordneten Drehlager 7, 8 drehen. Das obere Drehlager 7 und das von dem oberen Drehlager 7 entfernt angeordnete Klapplager 11 weisen jeweils ein Stützelement 13, 14 mit an dem Rahmen 1 angeordneten Abstützböcken 15, 16 auf. Das Stützelement 14 des oberen Drehlagers 7 hat eine sich an dem einen Abstützbock 16 abstützende Stange 17. Der Abstützbock 15 des von dem oberen Drehlager 7 entfernten Klapplagers 11 hat eine senkrecht zur Zeichenebene weisende Rampe 18, auf der ein an dem Flügel 2 befestigter Bolzen 19 aufliegt. Beim Bewegen des Flügels 2 in die Klappstellung rollt der Bolzen 19 auf dem Abstützbock 15 ab.

Figur 2 zeigt das Fenster aus Figur 1 in einer Drehstellung, in der der Flügel 2 von dem Rahmen 1 um die Drehlager 7, 8 nach außen hin weggedreht ist. Die Handhabe 4 befindet sich hierbei in einer mittleren Position.

Figur 3 zeigt stark vergrößert das Fenster mit dem Treibstangenbeschlag 3 aus Figur 2 im Bereich des unteren Drehlagers 8. Hierbei ist zu erkennen, dass das untere der Drehlager 8 zwei Lenkhebel 20, 21 aufweist, welche ein an dem Rahmen 1 befestigtes, rahmenseitiges Beschlagteil 22 und ein an dem Flügel 2 befestigtes flügelseitiges Beschlagteil 23 miteinander verbinden. Einer der Lenkhebel 21 ist an einem Ausstellarm 24 und an dem rahmenseitigen Beschlagteil 22 gelagert. Der andere der Lenkhebel 20 ist an dem flügelseitigen Beschlagteil 23 und dem rahmenseitigen Beschlagteil 22 gelagert. Der Ausstellarm 24 ist über Koppelmittel 25 mit dem flügelseitigen Beschlagteil 23 formschlüssig verbunden. Die Lenkhebel 20, 21 sind über eine Lagerung 26 miteinander verbunden, wobei einer der Lenkhebel 20 ein Langloch 27 zur Aufnahme eines in dem anderen Lenkhebel 21 eingepressten Lagerbolzens 28 hat. Beim Drehen des Flügels 2 zwischen den in den Figuren 1 und 2 dargestellten Stellungen gleitet der Lagerbolzen 28 in dem Langloch 27 entlang.

Figur 4 zeigt das Fenster mit dem Treibstangenbeschlag 3 aus Figur 2 stark vergrößert im Bereich des oberen Drehlagers 7. Hierbei ist zu erkennen, dass das obere Drehlager 7 ebenfalls zwei an einem rahmenseitigen Beschlagteil 29 und an einem flügelseitigen Beschlagteil 30 angelenkte Lenkhebel 31, 32 aufweist. Die Stange 17 des Stützelementes 14 stützt den Flügel 2 an dem flügelseitigen Beschlagteil 30 ab.

Figur 5 zeigt das Fenster mit dem Treibstangenbeschlag 3 aus Figur 1 in einer Klappstellung, in der der Flügel 2 über die Klapplager 11, 12 um eine horizontale Achse von dem Rahmen 1 weggeklappt ist. Die Handhabe 4 befindet sich hierbei in einer dritten Stellung. Der Flügel 2 wird über den Ausstellarm 24 in der dargestellten Lage abgestützt.

Figur 6 zeigt stark vergrößert das Fenster mit dem Treibstangenbeschlag 3 aus Figur 5 im Bereich des unteren Drehlagers 8. Hierbei ist zu erkennen, dass der Formschluss der Koppelmittel 25 zwischen dem flügelseitigen Beschlagteil 23 und dem Ausstellarm 24 gelöst ist und der Ausstellarm 24 ausschließlich mit einer Lagerung 33 mit dem Flügel 2 verbunden ist. Die Koppelmittel 25 weisen eine auf dem Ausstellarm 24 angeordnete Aufnahme 34 für einen nicht dargestellten, auf der Treibstange 5 angeordneten Schließzapfen auf. In Abhängigkeit von der Stellung der Treibstange 5 und damit der in Figur 5 dargestellten Handhabe 4 wird der Formschluss der Koppelmittel 25 zwischen dem Ausstellarm 24 und dem flügelseitigen Beschlagteil 23 erzeugt oder gelöst.

Figur 7 zeigt das Fenster mit dem Treibstangenbeschlag 3 aus Figur 5 stark vergrößert im Bereich des oberen Drehlagers 7. Das Klapplager 12 wird über die Verbindung der Lenkhebel 31, 32 an dem flügelseitigen Beschlagteil 30 erzeugt. Hierdurch kann das flügelseitige Beschlagteil 30 gegenüber den an dem rahmenseitigen Beschlagteil 29 gelagerten Lenkhebeln 31, 32 in die dargestellte Klappstellung bewegt werden. Die Stange 17 des Stützelementes 14 stützt auch in dieser Stellung das flügelseitige Beschlagteil 30 ab.

## Patentansprüche

1. Fenster mit einem gegen einen Rahmen schwenkbaren Flügel, mit einem Treibstangenbeschlag zur Verriegelung des Flügels in dem Rahmen, mit zwei den Flügel abstützenden Drehlagern, wobei eines der Drehlager an einem oberen horizontalen Holm des Flügels angeordnet ist und die Drehlager jeweils ein rahmenseitiges Beschlagteil und ein flügelseitiges Beschlagteil und zwei, die Beschlagteile verbindende Lenkhebel aufweisen, wobei der obere horizontale Holm (9) des Flügels (2) über ein vom oberen Drehlager (7) entfernt angeordnetes Klapplager (11) mit einer horizontalen Lagerachse an dem Rahmen (1) angelenkt ist und das obere Drehlager (7) ebenfalls ein Klapplager (12) mit einer horizontalen Achse aufweist, **dadurch gekennzeichnet, dass** das untere Drehlager (8) einen Ausstellarm (24) zur Abstützung des Flügels (2) in einer um die horizontale Lagerachse der Klapplager (11, 12) weggeklappten Lage aufweist, dass das Klapplager (11) ein Stützelement (13) mit einem Abstützbock (15) aufweist und dass der Abstützbock (15) eine in Drehrichtung des Flügels (2) aufweisende Rampe (18) hat und dass ein mit dem Flügel (2) verbundener Bolzen (19) in Schließstellung und in Klappstellung auf der Rampe (18) aufliegt, dass ein zweites Stützelement (14) unterhalb des oberen Drehlagers (7) angeordnet ist und dass das zweite Stützelement (14) eine Stange (17) hat und dass die Stange (17) sich mit ihren Enden an einem flügelseitigen Beschlagteil (30)und einem an dem Rahmen (1) angeordneten Abstützbock (16) abstützt.

2. Fenster nach Anspruch 1, **dadurch gekennzeichnet, dass** ein Ende des Ausstellarms (24) auf einem der Lenkhebel (21) des unteren Drehlagers (8) gelagert und an dem zweiten Lenkhebel (20) des unteren Drehlagers (8) angelenkt ist und dass das zweite Ende des Ausstellarms (24) an dem flügelseitigen Beschlagteil (23) angelenkt ist.

3. Fenster nach Anspruch 1 oder 2, **dadurch gekennzeichnet, dass** der Treibstangenbeschlag (3) Koppelmittel (25) zur wahlweisen Verbindung oder Lösung der Verbindung des Ausstellarms (24) mit dem flügelseitigen Beschlagteil (23) hat.

4. Fenster nach Anspruch 3, **dadurch gekennzeichnet, dass** die Koppelmittel (25) einen auf einer Treibstange (5) des Treibstangenbeschlages (3) angeordneten Schließzapfen und der Ausstellarm (24) eine Aufnahme (34) für den in einer vorgesehenen Stellung befindlichen Schließzapfen haben.

5. Fenster nach einem der vorhergehenden Ansprüche, **dadurch gekennzeichnet, dass** die Bauteile des Treibstangenbeschlages (3), der Drehlager (7, 8) und der Klapplager (11, 12) unterhalb eines Überschlags des Rahmens (1) angeordnet sind.

6. Fenster nach Anspruch 5, **dadurch gekennzeichnet, dass** der Überschlags des Rahmens (1) an der Innenseite des Fensters angeordnet ist.

## Claims

1. Window with a casement pivotable about a frame, with a connecting rod fitting for bolting the casement in the frame, with two pivot bearings supporting the casement, wherein one of the pivot bearings is arranged on an upper horizontal beam of the casement and the pivot bearing respectively has a frame-side fitting part and a casement-side fitting part and two control levers connecting the fitting parts, wherein the upper horizontal beam (9) of the casement (2) is hinged via a folding bearing (11) arranged at a distance from the upper pivot bearing (7) with a horizontal bearing axis on the frame (1) and the upper pivot bearing (7) also has a folding bearing (12) with a horizontal axis, **characterized in that** the lower pivot bearing (8) has an extension arm (24) for supporting the casement (2) in a position folded away around the horizontal bearing axis of the folding bearings (11, 12), **in that** the folding bearing (11) has a support element (13) with a support rack (15), and **in that** the support rack (15) has a ramp (18) in the direction of rotation of the casement (2), and **in that** a pin (19) connected with the casement (2) rests in locking position and in folding position on the ramp (18), **in that** a second support element (14) is arranged below the upper pivot bearing (7), and **in that** the second support element (14) has a rod (17), and **in that** the rod (17) supports itself with its ends on a casement-side fitting part (30) and a support rack (16) arranged on the frame (1).

2. Window according to claim 1, **characterized in that** an end of the extension arm (24) is mounted on one of the control levers (21) of the lower pivot bearing (8) and hinged on the second control lever (20) of the lower pivot bearing (8), and **in that** the second end of the extension arm (24) is hinged on the casement-side fitting part (23).

3. Window according to claim 1 or 2, **characterized in that** the connecting rod fitting (3) has coupling means (25) for optionally connecting or disconnecting the connection of the extension arm (24) with the casement-side fitting part (23).

4. Window according to claim 3, **characterized in that** the coupling means (25) have a locking pin arranged on a connecting rod (5) of the connecting rod fitting (3) and the extension arm (24) a receiving part (34) for the locking pin that is in a designated position.

5. Window according to one of the preceding claims, **characterized in that** the components of the connecting rod fitting (3), the pivot bearing (7, 8) and the folding bearing (11, 12) are arranged below a projection of the frame (1).

6. Window according to claim 5, **characterized in that** the projection of the frame (1) is arranged on the inner side of the window.

## Revendications

1. Fenêtre dotée d'un vantail pouvant pivoter autour d'un châssis, ayant une ferrure à crémone pour verrouiller le vantail dans le châssis, ayant deux paliers de pivotement supportant le vantail, dans laquelle l'un des paliers de pivotement est disposé sur une traverse horizontale supérieure du vantail et les paliers de pivotement comportent, respectivement, une partie de ferrure du côté du châssis, une partie de ferrure du côté du vantail et deux leviers de commande reliant les parties de ferrure, dans laquelle la traverse horizontale supérieure (9) du vantail (2) est montée articulée via un palier repliable (11) disposé à une certaine distance du palier de pivotement supérieur (7) ayant un axe de palier horizontal sur le châssis (1) et le palier de pivotement supérieur (7) comporte aussi un palier repliable (12) ayant un axe horizontal, **caractérisée en ce que** le palier de pivotement inférieur (8) comporte un bras extensible (24) destiné à supporter le vantail (2) dans une position repliée autour de l'axe de palier horizontal des paliers repliables (11, 12), **en ce que** le palier repliable (11) comporte un élément de support (13) ayant un support d'entretoise (15), et **en ce que** le support d'entretoise (15) possède une rampe (18) dans la direction de rotation du vantail (2), et **en ce qu'**un boulon (19) relié au vantail (2) repose, dans la position de verrouillage et dans la position de pliage, sur la rampe (18), **en ce qu'**un second élément de support (14) est disposé en dessous du palier de pivotement supérieur (7), et **en ce que** le second élément de support (14) possède une tige (17), et **en ce que** la tige (17) s'appuie avec ses extrémités sur une partie de ferrure du côté du vantail (30) et un support d'entretoise (16) disposée sur le châssis (1).

2. Fenêtre selon la revendication 1, **caractérisée en ce qu**'une extrémité du bras extensible (24) est montée sur un des leviers de commande (21) du palier de pivotement inférieur (8) et montée articulée sur le second levier de commande (20) du palier de pivotement inférieur (8), et en ce que la seconde extrémité du bras extensible (24) est montée articulée sur la partie de ferrure du côté du vantail (23).

3. Fenêtre selon la revendication 1 ou 2, **caractérisée en ce que** la ferrure à crémone (3) possède des moyens de couplage (25) pour éventuellement raccorder ou décrocher le raccordement du bras extensible (24) à la partie de ferrure du côté du vantail (23).

4. Fenêtre selon la revendication 3, **caractérisée en ce que** les moyens de couplage (25) possèdent un goujon de verrouillage disposé sur une crémone (5) de la ferrure à crémone (3) et le bras extensible (24) possède une partie réceptrice (34) pour le goujon de verrouillage se trouvant dans une position désignée.

5. Fenêtre selon l'une des revendications précédentes, **caractérisée en ce que** les composants de la ferrure à crémone (3), des paliers de pivotement (7, 8) et des paliers repliables (11, 12) sont disposés en dessous d'une saillie du châssis (1).

6. Fenêtre selon la revendication 5, **caractérisée en ce que** la saillie du châssis (1) est disposée sur le côté intérieur de la fenêtre.
